# FASCICULE DE BREVET EUROPEEN

(11) **EP 3 338 144 B1**
(45) Date de publication et mention de la délivrance du brevet: **25.09.2019**
(21) Numéro de dépôt: 16742314.4
(22) Date de dépôt: 26.07.2016
(51) Int. Cl.: G04B 15/06, G04B 17/04, G04B 15/12

(54) **DISPOSITIF MÉCANIQUE BISTABLE, NOTAMMENT POUR L'HORLOGERIE**
BISTABILE MECHANISCHE VORRICHTUNG FÜR UHRWERKE
BISTABLE MECHANICAL DEVICE FOR CLOCKMAKING

(30) Priorité: 21.08.2015 EP 15182005
(43) Date de publication de la demande: 27.06.2018
(73) Titulaire: Patek Philippe SA Genève, 1204 Genève (CH)
(72) Inventeur: DÉHON, Nicolas, 2300 La Chaux-de-Fonds (CH); LE BRIS, Jean-Baptiste, 74970 Marignier (FR)
(74) Mandataire: Micheli & Cie SA
(86) Numéro de dépôt international: PCT/EP2016/067714
(87) Numéro de publication internationale: WO 2017/032528

(56) Documents cités:
- EP-A1- 2 730 980
- EP-A1- 2 730 980
- WO-A1-99/64936
- WO-A1-2013/144236
- WO-A1-2013/144236

## Description

La présente invention concerne un dispositif mécanique bistable, notamment pour l'horlogerie.

Dans la demande de brevet WO 99/64936 est décrit un échappement de pièce d'horlogerie utilisant un dispositif mécanique bistable comprenant un ressort-lame qui travaille en flambage. Le ressort-lame est fixé par ses deux extrémités à des encastrements ou à des organes de pivotement, et son point milieu est maintenu aligné avec lesdites deux extrémités. La distance séparant les deux encastrements est telle que le ressort-lame subit une compression qui le contraint à se déformer selon un flambage de second mode. Le ressort-lame présente ainsi deux convexités de sens opposés de part et d'autre de son point milieu. Le ressort-lame peut occuper deux états fonctionnels stables, le passage de l'un à l'autre de ces états fonctionnels stables s'effectuant en inversant le sens des deux convexités.

En fonctionnement, une bascule d'armage agissant symétriquement dans la zone des deux convexités déforme le ressort-lame depuis l'un de ses états fonctionnels stables jusqu'à un état métastable proche d'un état instable correspondant à un flambage de quatrième mode, pour armer le ressort-lame. Puis une bascule de détente située dans la zone du point milieu agit sur le ressort-lame pour le faire basculer dans son autre état fonctionnel stable. Ce basculement peut se décomposer en deux phases, l'une nécessitant un petit apport d'énergie, l'autre la restitution d'une énergie nettement plus grande. En prenant comme référence un échappement à ancre, la première phase peut être comparée au dégagement, la seconde à l'impulsion. La différence réside dans le fait que ces phases correspondent à des échanges énergétiques parfaitement stables, ce qui ne saurait être le cas avec un échappement à ancre. La bascule d'armage est actionnée par des cames d'armage solidaires de pignons d'échappement entraînés par le rouage de finissage de la pièce d'horlogerie. La bascule de détente coopère avec un oscillateur à balancier-spiral et comprend à cet effet une fourchette du même type que les fourchettes d'ancres classiques. L'énergie permettant à la bascule de détente de faire passer le ressort-lame dans son autre état fonctionnel stable depuis son état d'armage est fournie par le balancier, lorsqu'une cheville solidaire du balancier percute la corne d'entrée de la fourchette. Le passage du ressort-lame d'un état stable à l'autre change l'inclinaison de la zone du point milieu, ce qui fait basculer la bascule de détente, laquelle communique alors une impulsion à ladite cheville solidaire du balancier.

A titre d'illustration, la figure 1 ci-jointe montre quatre états différents du ressort-lame selon ce document WO 99/64936, à savoir un état de repos (figure 1(a)) où le ressort-lame n'est pas encore soumis à la compression entraînant son flambage, un premier état fonctionnel stable (trait plein de la figure 1(b)) où les encastrements auxquels sont fixées les extrémités du ressort-lame ont été rapprochés pour flamber le ressort-lame, un état métastable proche d'un état instable où le ressort-lame est armé (trait plein de la figure 1(c)) et un deuxième état fonctionnel stable (trait plein de la figure 1 (d)).

Un inconvénient de ce dispositif mécanique bistable est qu'il est difficile de régler la tension du ressort-lame, c'est-à-dire la compression appliquée à ses extrémités, tout en maintenant fixe la ligne reliant lesdites extrémités (passage de la figure 1(a) à la figure 1(b)). Si l'alignement des extrémités du ressort-lame est modifié pendant le réglage, le fonctionnement de l'échappement s'en trouvera perturbé car la dissymétrie générera des difficultés à maintenir au minimum l'énergie nécessaire au dégagement (première phase du basculement) dans une des deux alternances. Un dégagement nécessitant trop d'énergie sera quant à lui la cause d'une baisse de rendement, augmentera le risque que le système ne soit pas auto-démarrant et pourra être une cause d'anisochronisme.

Pour surmonter cet inconvénient, il a été proposé dans la demande de brevet WO 2009/118310, puis dans la demande de brevet CH 705674, de monter le ressort-lame sur un châssis déformable symétriquement par rapport à un premier axe passant par les axes de rotation de l'oscillateur, des bascules et par le point milieu du ressort-lame et par rapport à un deuxième axe perpendiculaire au premier axe et passant par les extrémités du ressort-lame. Le châssis est guidé selon ces deux axes par des chevilles engagées dans des trous oblongs du châssis. Des leviers commandés par des excentriques et agissant sur le châssis pour le déformer permettent de régler la distance entre les deux extrémités du ressort-lame. Bien qu'intéressant, ce dispositif est rendu encombrant par la présence du châssis. De plus, le réglage de la tension du ressort-lame reste délicat à réaliser, l'horloger devant tourner chaque excentrique d'un angle bien précis pour obtenir le niveau d'énergie souhaité dans le ressort-lame et pour maintenir la symétrie de ce dernier.

Un autre type de dispositif mécanique bistable est décrit dans la demande de brevet WO 2013/144236. Ce dispositif, utilisé lui aussi comme partie d'un échappement, comprend deux lames flexibles parallèles dont les parties médianes sont reliées par un cadre mobile et dont les extrémités sont fixées à des masses elles-mêmes fixées à une structure fixe. Les lames flexibles sont précontraintes en flambage. A cet effet, la distance séparant les masses peut être réglée en tournant des excentriques qui agissent sur les masses. Le cadre mobile se déplace essentiellement en translation lorsque les lames flexibles passent d'un état fonctionnel stable à l'autre. Le cadre mobile porte sur une circonférence intérieure des becs de repos qui coopèrent avec les dents d'une roue d'échappement. Le cadre mobile porte aussi un bras qui définit une fourchette similaire à celle d'une ancre suisse classique, pour coopérer avec une cheville d'un balancier. Ce dispositif présente le même inconvénient que le dispositif selon le document WO 2009/118310, à savoir la nécessité d'un réglage précis de la compression appliquée aux lames flexibles.

On connaît aussi par la demande de brevet EP 2730980 un dispositif mécanique bistable comprenant des lames flexibles qui sont précontraintes en flambage pendant leur fabrication par croissance d'oxyde de silicium sur du silicium ou par une étape de refroidissement en jouant sur la différence des coefficients thermiques du silicium et de l'oxyde de silicium. Les lames flexibles sont ainsi toujours soumises à des contraintes de déformation après leur fabrication. Ce dispositif mécanique bistable est compliqué à fabriquer.

La présente invention vise à remédier aux inconvénients susmentionnés et propose à cette fin un dispositif mécanique bistable comprenant une première lame élastique et une deuxième lame élastique, le dispositif mécanique bistable pouvant occuper un état de repos où les première et deuxième lames élastiques sont libres de toute contrainte de déformation et des premier et deuxième états fonctionnels stables où les première et deuxième lames élastiques présentent chacune une convexité, la convexité de chacune des première et deuxième lames élastiques changeant de sens lors du passage de l'un des premier et deuxième états fonctionnels stables à l'autre, caractérisé en ce que chacune des première et deuxième lames élastiques est préformée pour présenter déjà une convexité à l'état de repos, la convexité de l'une des première et deuxième lames élastiques changeant de sens lors du passage de l'état de repos à l'un des premier et deuxième états fonctionnels stables.

Par « état fonctionnel » on entend un état que le dispositif mécanique bistable est susceptible d'occuper en utilisation. Le dispositif mécanique bistable présente un niveau d'énergie nul à l'état de repos et un niveau d'énergie non nul dans chacun des premier et deuxième états fonctionnels stables. En agençant les première et deuxième lames élastiques de manière symétrique l'une de l'autre, le dispositif mécanique bistable présentera des niveaux d'énergie respectifs sensiblement identiques dans les premier et deuxième états fonctionnels stables. Ces niveaux d'énergie sont préétablis, c'est-à-dire déterminés lors de la fabrication du dispositif mécanique bistable. Aucun réglage de la tension des lames élastiques n'est nécessaire dans la présente invention.

Les lames élastiques peuvent être des portions d'un même ressort-lame ou être des lames séparées l'une de l'autre et accouplées, ou accouplables, entre elles.

L'état de repos du dispositif mécanique bistable est un état qu'occupe le dispositif mécanique bistable avant son montage final dans un mécanisme destiné à l'utiliser. Cependant, la présente invention n'exclut pas que cet état de repos puisse aussi être occupé par le dispositif mécanique bistable après son montage final dans ledit mécanisme. Les premier et deuxième états fonctionnels stables sont des états que peut occuper le dispositif mécanique bistable après son montage final dans ledit mécanisme. Cependant, la présente invention n'exclut pas que les premier et deuxième états fonctionnels stables puissent aussi être occupés avant le montage du dispositif mécanique bistable dans ledit mécanisme.

Typiquement, le dispositif mécanique bistable selon l'invention comprend en outre un châssis rigide portant les première et deuxième lames élastiques.

Dans des modes de réalisation, les première et deuxième lames élastiques forment ensemble ou font partie d'un ressort dont les deux extrémités sont fixées au châssis rigide. Dans l'état de repos et dans les premier et deuxième états fonctionnels stables, un point milieu du ressort peut être situé sur la droite passant par lesdites deux extrémités ou, en variante, hors de ladite droite.

Dans un autre mode de réalisation, les deux extrémités de chacune des première et deuxième lames élastiques sont fixées au châssis rigide et dans les premier et deuxième états fonctionnels stables un élément de liaison rigide et mobile par rapport au châssis rigide relie les parties médianes respectives des première et deuxième lames élastiques.

Dans encore un autre mode de réalisation, le dispositif mécanique bistable comprend des premier et deuxième étages, le premier étage comprenant la première lame élastique, une troisième lame élastique préformée sensiblement parallèle à la première lame élastique et un premier élément de liaison rigide reliant les parties médianes des première et troisième lames élastiques, le deuxième étage comprenant la deuxième lame élastique, une quatrième lame élastique préformée sensiblement parallèle à la deuxième lame élastique et un deuxième élément de liaison rigide reliant les parties médianes des deuxième et quatrième lames élastiques, les deux extrémités de chacune des première à quatrième lames élastiques étant fixées au châssis rigide, et dans les premier et deuxième états fonctionnels stables les premier et deuxième éléments de liaison sont assemblés l'un à l'autre.

De préférence, lesdites lames élastiques et le châssis rigide forment ou font partie d'une même pièce monolithique.

La présente invention propose en outre un mécanisme comprenant un dispositif mécanique bistable tel que défini ci-dessus et au moins un organe d'armage pour armer lesdites lames élastiques et permettre au dispositif mécanique bistable, en utilisation, d'occuper alternativement les premier et deuxième états fonctionnels stables.

Le mécanisme peut comprendre en outre au moins un organe de sortie pour recevoir de l'énergie restituée par lesdites lames élastiques.

Ledit au moins un organe d'armage peut comprendre une première bascule et ledit au moins un organe de sortie peut comprendre une deuxième bascule.

La présente invention propose en outre un mécanisme horloger comprenant un mécanisme tel que défini ci-dessus.

Enfin, la présente invention propose un procédé de montage d'un dispositif mécanique bistable tel que défini ci-dessus dans un mécanisme, caractérisé en ce qu'il comprend les étapes suivantes :
- monter le dispositif mécanique bistable à l'état de repos sur un support du mécanisme ;
- déformer l'une des première et deuxième lames élastiques jusqu'à inverser le sens de sa convexité pour faire passer le dispositif mécanique bistable dans l'un des premier et deuxième états fonctionnels stables ;
- faire coopérer au moins un organe d'armage avec le dispositif mécanique bistable pour permettre au dispositif mécanique bistable, en utilisation, d'occuper alternativement les premier et deuxième états fonctionnels stables.

D'autres caractéristiques et avantages de la présente invention apparaîtront à la lecture de la description détaillée suivante faite en référence aux dessins schématiques annexés dans lesquels :
- la figure 1, déjà commentée, montre quatre états différents d'un dispositif mécanique bistable selon la technique antérieure ;
- la figure 2 montre un dispositif mécanique bistable selon un premier mode de réalisation de l'invention ;
- la figure 3 montre quatre états différents du dispositif mécanique bistable selon le premier mode de réalisation de l'invention ;
- la figure 4 montre un dispositif mécanique bistable selon un deuxième mode de réalisation de l'invention ;
- la figure 5 montre quatre états différents du dispositif mécanique bistable selon le deuxième mode de réalisation de l'invention ;
- la figure 6 montre un dispositif mécanique bistable selon un troisième mode de réalisation de l'invention, dans trois états différents ;
- la figure 7 montre un dispositif mécanique bistable selon un quatrième mode de réalisation de l'invention, dans trois états différents.

En référence à la figure 2, un dispositif mécanique bistable 1 selon un premier mode de réalisation de l'invention comprend un châssis rigide 2 et un ressort 3 porté par le châssis rigide 2. Le châssis rigide 2 est destiné à être monté sur un support ou bâti 4 d'un mécanisme, par exemple sur la platine d'un mouvement horloger, ou peut constituer ou faire partie de ce support 4. Le ressort 3 comprend une première lame élastique 5 dont une extrémité 5a est fixée au châssis 2, une deuxième lame élastique 6 dont une extrémité 6a est fixée au châssis 2, et un élément de liaison rigide 7 situé dans la partie médiane du ressort 3 et auquel l'autre extrémité 5b de la première lame élastique 5 et l'autre extrémité 6b de la deuxième lame élastique 6 sont fixées. De préférence, le ressort 3 ou même le dispositif mécanique bistable 1 dans son ensemble est une pièce monolithique, par exemple réalisée en silicium par gravure ionique réactive profonde (DRIE) ou toute autre méthode appropriée, ou en métal par électroérosion, LIGA ou toute autre méthode appropriée.

Les deux extrémités 5a, 6a du ressort 3 et son point milieu 8 sont situés sur une même droite D. Le point milieu 8 du ressort 3 est le centre d'un trou 9 que présente l'élément de liaison 7. Ce trou 9 est destiné à être traversé par une tige définissant un axe de rotation passant par ledit point milieu 8, axe de rotation autour duquel l'élément de liaison 7 peut tourner par rapport au châssis 2. La tige précitée peut être solidaire du châssis 2 ou du support 4, ou pivoter dans des paliers du châssis 2 ou du support 4 auquel cas cette tige est chassée préférentiellement dans une bascule d'armage 12 qui est décrite plus loin.

L'élément de liaison 7 constitue tout ou partie d'une bascule de détente. Par exemple, l'élément de liaison 7 peut constituer une partie de la bascule de détente comportant un dard et destinée à recevoir une autre partie de la bascule de détente comportant une fourchette, comme décrit dans la demande de brevet WO 2009/118310. Selon un autre exemple, l'élément de liaison 7 peut être un support destiné à recevoir un dard et une fourchette, comme décrit dans la demande de brevet CH 705674. Dans ces deux exemples, le dard et la fourchette sont similaires à ceux d'une ancre d'échappement classique et ont pour fonction de coopérer avec un balancier.

Chaque lame élastique 5, 6 comporte dans sa partie médiane ou à proximité de sa partie médiane un renflement présentant un trou 10, 11 qui est destiné à être traversé par une cheville portée par la bascule d'armage 12. La bascule d'armage 12 et la bascule de détente sont de préférence coaxiales, comme représenté, c'est-à-dire que la bascule d'armage 12 est montée sur la tige traversant le trou 9 de l'élément de liaison 7 pour pivoter autour du même axe de rotation que la bascule de détente. Les bascules d'armage et de détente sont toutefois libres de tourner l'une par rapport à l'autre. Comme l'élément de liaison 7, la bascule d'armage 12 est représentée schématiquement à la figure 2. La bascule d'armage 12 peut être similaire à celle décrite dans le document WO 99/64936 ou dans le document WO 2009/118310.

Dans une variante de l'invention, les lames élastiques 5, 6 pourraient être jointives (sans l'élément de liaison 7 entre elles) et former ainsi deux portions d'une même lame, comme dans le document WO 99/64936. Dans ce cas, le point milieu 8 serait le point de jonction des deux lames élastiques 5, 6 et la bascule de détente serait similaire à celle décrite dans ce document WO 99/64936.

Le dispositif mécanique bistable 1 peut faire partie d'un échappement de mouvement horloger, à l'instar des dispositifs selon les documents précités. D'autres applications, horlogères ou non, sont toutefois envisageables.

Conformément à la présente invention, le ressort 3 est préformé pour, au repos, c'est-à-dire en l'absence de toute contrainte de déformation, en particulier de toute contrainte de flambage, présenter une forme galbée telle que représentée à la figure 3(a). Dans l'exemple de la figure 3(a), la première lame élastique 5 et la deuxième lame élastique 6 présentent des convexités respectives de même sens et les lames élastiques 5, 6 sont symétriques par rapport à une droite passant par le point milieu 8 du ressort 3 et perpendiculaire à la droite D. Aucun réglage de la distance entre les extrémités 5a, 6a du ressort 3 n'est nécessaire. Cette distance est déterminée lors de la fabrication du dispositif mécanique bistable. Dans cet état de repos, le dispositif mécanique bistable 1 peut être monté dans le mécanisme destiné à l'utiliser, selon les opérations décrites ci-après.

Le monteur installe le dispositif mécanique bistable sur le support 4 du mécanisme, en fixant le châssis 2 sur ce support 4 et en engageant la tige mentionnée précédemment dans le trou 9 de l'élément de liaison 7 pour que l'élément de liaison 7 et le point milieu 8 du ressort 3 ne puissent se déplacer qu'en rotation. Le point milieu 8 du ressort 3 est ainsi maintenu aligné avec les extrémités 5a, 6a du ressort 3. A la figure 3, la fonction exercée par la tige qui traverse le trou 9 de l'élément de liaison 7 est représentée schématiquement par des appuis 13 et l'élément de liaison 7 n'est pas représenté. Puis, au moyen par exemple de brucelles ou de tout autre outil approprié, le monteur déforme le ressort 3 de manière à inverser le sens de la convexité de l'une des lames élastiques 5, 6 pour faire passer le ressort 3 dans un premier état fonctionnel stable. La forme du ressort 3 correspondant à ce premier état fonctionnel stable est représentée en trait plein à la figure 3(b), le trait interrompu représentant la forme du ressort 3 au repos. Une fois le ressort 3 dans le premier état fonctionnel stable, la bascule d'armage 12 est montée sur la tige traversant le trou 9 et les chevilles portées par la bascule d'armage 12 sont introduites dans les trous 10, 11 des lames élastiques 5, 6 pour permettre la coopération entre la bascule d'armage 12 et le ressort 3. En variante, la bascule d'armage 12 peut être montée sur ladite tige avant la déformation du ressort 3 par le monteur, voire avant l'engagement de ladite tige dans le trou 9 de l'élément de liaison 7. Dans une autre variante, la bascule d'armage 12 et ladite tige peuvent être en une seule pièce.

Ainsi monté, le dispositif mécanique bistable 1 pourra, en fonctionnement, occuper alternativement le premier état fonctionnel stable et un deuxième état fonctionnel stable montrés en trait plein respectivement aux figures 3(b) et 3(d). Les formes respectives du ressort 3 dans les premier et deuxième états fonctionnels stables sont sensiblement symétriques par rapport à la droite D.

Pour amener le ressort 3 dans le deuxième état fonctionnel stable à partir du premier état fonctionnel stable, la bascule d'armage 12 est entraînée en rotation dans un sens déterminé (le sens des aiguilles d'une montre à la figure 2) pour déformer le ressort 3 jusqu'à un état proche de l'instabilité (cf. le trait plein de la figure 3(c), le trait interrompu correspondant au premier état fonctionnel stable) en inversant le sens de la convexité de chaque lame élastique 5, 6. L'armage du ressort 3 est alors maximum. Puis la bascule de détente recevant de l'énergie cinétique d'un balancier avec laquelle elle coopère fournit un couple au ressort 3 dans sa partie médiane, ce qui permet au ressort 3 de dépasser l'état d'instabilité et de basculer dans le deuxième état fonctionnel stable représenté en trait plein à la figure 3(d). Le basculement dans le deuxième état fonctionnel stable fait tourner la bascule de détente, laquelle peut ainsi communiquer une impulsion au balancier. Le passage du deuxième état fonctionnel stable au premier état fonctionnel stable s'effectue de manière similaire, avec des sens de rotation inverses pour la bascule d'armage 12, la bascule de détente et le balancier.

En variante, en particulier dans des applications autres qu'un échappement, le couple nécessaire au dépassement de l'état d'instabilité pourrait être fourni par la bascule d'armage 12 plutôt que par la bascule de détente. Dans la présente invention, la bascule d'armage 12 fournit une partie au moins de l'énergie requise pour armer le ressort 3 et le faire passer d'un état fonctionnel stable à l'autre, et la bascule de détente constitue un organe de sortie qui reçoit l'énergie restituée par le ressort 3 après son armage.

Pendant la phase d'armage du ressort 3 par la bascule d'armage 12, le point milieu 8 du ressort 3 subit un petit mouvement rotatif parasite qui peut être contrecarré par des butées appelées étoqueaux limitant la course angulaire de la bascule de détente.

Grâce aux deux lames élastiques 5, 6 dont l'une seulement voit sa convexité changer de sens lors du passage de l'état de repos à l'un des premier et deuxième états fonctionnels stables, les premier et deuxième états fonctionnels stables présentent le même niveau d'énergie, comme dans le cas d'un ressort à lames déformé par compression selon un flambage de second mode. A la différence toutefois d'un tel ressort flambé, le ressort 3 selon l'invention n'a pas besoin d'être soumis à une compression et donc la position de ses extrémités 5a, 6a n'a pas besoin d'être réglée. La symétrie du ressort 3 et le niveau d'énergie des états fonctionnels stables sont garantis et reproductibles d'un dispositif mécanique bistable à l'autre. Le montage du dispositif mécanique bistable 1 dans le mécanisme l'utilisant est en outre grandement facilité.

Un deuxième mode de réalisation du dispositif mécanique bistable selon l'invention est illustré aux figures 4 et 5. Le dispositif mécanique bistable selon ce deuxième mode de réalisation, désigné par le repère 14, est similaire au dispositif 1 illustré à la figure 2 en ce qu'il comprend un châssis 2' portant un ressort 3' comprenant deux lames élastiques 5', 6' séparées par un élément de liaison rigide 7'. Ce dispositif mécanique bistable 14 diffère toutefois du dispositif 1 en ce que le point milieu 8' du ressort 3', par lequel passe l'axe de rotation de l'élément de liaison 7', n'est pas situé sur la droite D' reliant les extrémités 5a', 6a' du ressort 3'. Ce dispositif 14 fonctionne de la même manière que le dispositif 1. Il présente l'avantage d'être plus compact mais l'inconvénient de faire subir en son pivot solidaire du point milieu 8' des contre-réactions plus importantes. Les formes respectives du ressort 3' dans l'état de repos, le premier état fonctionnel stable, l'état métastable proche de l'instabilité et le deuxième état fonctionnel stable sont représentées par les traits pleins aux figures 5(a) à 5(d). A l'état de repos (cf. figure 5(a)), le ressort 3' est de préférence symétrique par rapport à une droite passant par le point milieu 8' et perpendiculaire à la droite D'.

Un troisième mode de réalisation du dispositif mécanique bistable selon l'invention est illustré à la figure 6. Le dispositif mécanique bistable selon ce troisième mode de réalisation, désigné par le repère 15, comprend un châssis rigide 16 représenté schématiquement par deux barres parallèles, une première lame élastique 17 et une deuxième lame élastique 18. Les deux extrémités 17a, 18a de chaque lame élastique 17, 18 sont fixées au châssis 16. A l'état de repos (cf. figure 6(a)), c'est-à-dire en l'absence de toute contrainte de déformation, les lames élastiques 17, 18 présentent des convexités respectives de sens opposés et sont de préférence symétriques par rapport à une droite parallèle à un axe Y, la partie médiane de la deuxième lame élastique 18 est fixée à un élément de liaison rigide 19 et la première lame élastique 17 est libre par rapport à l'élément de liaison rigide 19. A partir de cet état de repos, on peut déformer la première lame élastique 17 en inversant le sens de sa convexité et fixer, par exemple par soudage, sa partie médiane à l'élément de liaison 19 (cf. figure 6(b)). Le dispositif mécanique bistable 15 est alors dans un premier état fonctionnel stable, où les lames élastiques 17, 18 ont des convexités respectives de même sens. A partir de ce premier état fonctionnel stable, l'élément de liaison 19 peut être déplacé en translation parallèlement à un axe X perpendiculaire à l'axe Y en déformant les lames élastiques 17, 18 jusqu'à ce que le dispositif mécanique bistable 15 atteigne un deuxième état fonctionnel stable où le sens de la convexité des lames élastiques 17, 18 a été inversé (cf. figure 6(c)).

Ainsi, en fonctionnement du dispositif mécanique bistable 15, l'élément de liaison 19 peut être déplacé en translation entre deux positions stables correspondant aux premier et deuxième états fonctionnels stables du dispositif mécanique bistable 15. Le dispositif mécanique bistable 15 peut être utilisé, par exemple, dans un échappement horloger du type décrit dans la demande de brevet WO 2013/144236. L'élément de liaison 19 peut être un cadre présentant des dents intérieures formant des becs de repos qui coopèrent avec les dents d'une roue d'échappement, le cadre portant aussi un bras qui définit une fourchette similaire à celle d'une ancre suisse classique pour coopérer avec une cheville d'un balancier. Dans un tel agencement, la roue d'échappement constitue un organe d'armage qui fournit l'énergie pour armer les lames élastiques 17, 18 et faire passer le dispositif mécanique bistable 15 d'un état fonctionnel stable à l'autre, et le bras définissant la fourchette constitue un organe de sortie qui reçoit l'énergie restituée par les lames élastiques 17, 18 après leur armage.

Les lames élastiques 17, 18, l'élément de liaison 19 et le châssis 16 peuvent former ou faire partie d'une même pièce monolithique. En outre, les extrémités 17a, 18a des lames élastiques 17, 18 peuvent être fixées au châssis 16 par l'intermédiaire de ressorts, comme décrit dans la demande de brevet WO 2013/144236.

Un quatrième mode de réalisation du dispositif mécanique bistable selon l'invention est illustré à la figure 7. Le dispositif mécanique bistable selon ce quatrième mode de réalisation, désigné par le repère 20, comprend un châssis rigide 21 représenté schématiquement par deux barres parallèles, un premier étage 22 suivant un axe Z et un deuxième étage 23 suivant l'axe Z. Le premier étage 22 comprend deux lames élastiques parallèles 24, 25 dont les extrémités 24a, 25a sont fixées au châssis 21 et dont les parties médianes sont reliées l'une à l'autre par un premier élément de liaison rigide 26. Le deuxième étage 23 comprend deux lames élastiques parallèles 27, 28 dont les extrémités 27a, 28a sont fixées au châssis 21 et dont les parties médianes sont reliées l'une à l'autre par un deuxième élément de liaison rigide 29.

A l'état de repos du dispositif mécanique bistable 20 (cf. figure 7(a)), c'est-à-dire en l'absence de contraintes de déformation appliquées aux lames élastiques 24, 25, 27, 28, chaque lame élastique présente une convexité, le sens de la convexité des lames élastiques 24, 25 est opposé au sens de la convexité des lames élastiques 27, 28, et les éléments de liaison 26, 29 ne sont pas alignés parallèlement à l'axe Z. De préférence, dans cet état de repos, les lames élastiques 24, 25 du premier étage sont, en vue de dessus, symétriques des lames élastiques 27, 28 par rapport à une droite parallèle à un axe Y perpendiculaire à l'axe Z. A partir de cet état de repos, on peut déplacer l'un des éléments de liaison 26, 29 parallèlement à un axe X perpendiculaire aux axes Y et Z jusqu'à atteindre une position stable où les lames élastiques correspondantes ont une convexité inversée par rapport à leur forme au repos et où les deux éléments de liaison 26, 29 sont alignés parallèlement à l'axe Z (cf. figure 7(b)). Dans cette position, les éléments de liaison 26, 29 peuvent être assemblés l'un à l'autre, par exemple par soudage. Le dispositif mécanique bistable 20 est alors dans un premier état fonctionnel stable. A partir de ce premier état fonctionnel stable, les éléments de liaison 26, 29 peuvent être déplacés ensemble en translation parallèlement à l'axe X en déformant les lames élastiques 24, 25, 27, 28 jusqu'à ce que le dispositif mécanique bistable 20 atteigne un deuxième état fonctionnel stable où le sens de la convexité de chaque lame élastique a été inversé (cf. figure 7(c)).

Ainsi, en fonctionnement du dispositif mécanique bistable 20, les éléments de liaison 26, 29 peuvent être déplacés ensemble en translation entre deux positions stables correspondant aux premier et deuxième états fonctionnels stables du dispositif mécanique bistable 20. Ce dispositif mécanique bistable 20 peut être utilisé de la même manière que le dispositif 15 illustré à la figure 6.

Les lames élastiques 24, 25, 27, 28, les éléments de liaison 26, 29 et le châssis 21 peuvent former ou faire partie d'une même pièce monolithique.

## Revendications

1. Dispositif mécanique bistable comprenant une première lame élastique (5 ; 5' ; 17 ; 24) et une deuxième lame élastique (6 ; 6' ; 18 ; 27), le dispositif mécanique bistable pouvant occuper un état de repos où les première et deuxième lames élastiques sont libres de toute contrainte de déformation et des premier et deuxième états fonctionnels stables où les première et deuxième lames élastiques présentent chacune une convexité, la convexité de chacune des première et deuxième lames élastiques changeant de sens lors du passage de l'un des premier et deuxième états fonctionnels stables à l'autre, **caractérisé en ce que** chacune des première et deuxième lames élastiques est préformée pour présenter déjà une convexité à l'état de repos, la convexité de l'une des première et deuxième lames élastiques changeant de sens lors du passage de l'état de repos à l'un des premier et deuxième états fonctionnels stables.

2. Dispositif mécanique bistable selon la revendication 1, **caractérisé en ce qu'**il présente des niveaux d'énergie sensiblement identiques dans les premier et deuxième états fonctionnels stables.

3. Dispositif mécanique bistable selon la revendication 1 ou 2, **caractérisé en ce qu'**il comprend un châssis rigide (2 ; 2' ; 16 ; 21) portant les première et deuxième lames élastiques (5, 6 ; 5', 6' ; 17, 18 ; 24, 27).

4. Dispositif mécanique bistable selon la revendication 3, **caractérisé en ce que** les première et deuxième lames élastiques (5, 6 ; 5', 6') forment ensemble ou font partie d'un ressort (3 ; 3') dont les deux extrémités (5a, 6a ; 5a', 6a') sont fixées au châssis rigide (2 ; 2').

5. Dispositif mécanique bistable selon la revendication 4, **caractérisé en ce que** dans l'état de repos et dans les premier et deuxième états fonctionnels stables un point milieu (8) du ressort (3) est situé sur la droite (D) passant par lesdites deux extrémités (5a, 6a).

6. Dispositif mécanique bistable selon la revendication 4, **caractérisé en ce que** dans l'état de repos et dans les premier et deuxième états fonctionnels stables un point milieu (8') du ressort (3') est situé hors de la droite (D') passant par lesdites deux extrémités (5a', 6a').

7. Dispositif mécanique bistable selon la revendication 3, **caractérisé en ce que** les deux extrémités (17a, 18a) de chacune des première et deuxième lames élastiques (17, 18) sont fixées au châssis rigide (16) et **en ce que** dans les premier et deuxième états fonctionnels stables un élément de liaison (19) rigide et mobile par rapport au châssis rigide (16) relie les parties médianes respectives des première et deuxième lames élastiques (17, 18).

8. Dispositif mécanique bistable selon la revendication 3, **caractérisé en ce qu'**il comprend des premier et deuxième étages (22, 23), le premier étage (22) comprenant la première lame élastique (24), une troisième lame élastique préformée (25) sensiblement parallèle à la première lame élastique (24) et un premier élément de liaison rigide (26) reliant les parties médianes des première et troisième lames élastiques (24, 25), le deuxième étage (23) comprenant la deuxième lame élastique (27), une quatrième lame élastique préformée (28) sensiblement parallèle à la deuxième lame élastique (27) et un deuxième élément de liaison rigide (29) reliant les parties médianes des deuxième et quatrième lames élastiques (27, 28), les deux extrémités (24a, 27a, 25a, 28a) de chacune des première à quatrième lames élastiques (24, 27, 25, 28) étant fixées au châssis rigide (21), et **en ce que** dans les premier et deuxième états fonctionnels stables les premier et deuxième éléments de liaison (26, 29) sont assemblés l'un à l'autre.

9. Dispositif mécanique bistable selon l'une quelconque des revendications 3 à 8, **caractérisé en ce que** lesdites lames élastiques et le châssis rigide forment ou font partie d'une même pièce monolithique.

10. Mécanisme comprenant un dispositif mécanique bistable selon l'une quelconque des revendications 1 à 9 et au moins un organe d'armage (12) pour armer lesdites lames élastiques et permettre au dispositif mécanique bistable, en utilisation, d'occuper alternativement les premier et deuxième états fonctionnels stables.

11. Mécanisme selon la revendication 10, comprenant en outre au moins un organe de sortie (7) pour recevoir de l'énergie restituée par lesdites lames élastiques.

12. Mécanisme selon la revendication 11, **caractérisé en ce que** ledit au moins un organe d'armage (12) comprend une première bascule et ledit au moins un organe de sortie (7) comprend une deuxième bascule.

13. Mécanisme horloger comprenant un mécanisme selon l'une quelconque des revendications 10 à 12.

14. Procédé de montage d'un dispositif mécanique bistable selon l'une quelconque des revendications 1 à 9 dans un mécanisme, **caractérisé en ce qu'**il comprend les étapes suivantes :
- monter le dispositif mécanique bistable à l'état de repos sur un support (4) du mécanisme ;
- déformer l'une des première et deuxième lames élastiques jusqu'à inverser le sens de sa convexité pour faire passer le dispositif mécanique bistable dans l'un des premier et deuxième états fonctionnels stables ;
- faire coopérer au moins un organe d'armage (12) avec le dispositif mécanique bistable pour permettre au dispositif mécanique bistable, en utilisation, d'occuper alternativement les premier et deuxième états fonctionnels stables.

## Patentansprüche

1. Bistabile mechanische Vorrichtung, die eine erste elastische Klinge (5; 5; 17; 24) und eine zweite elastische Klinge (6; 6; 18; 27) umfasst, wobei die bistabile mechanische Vorrichtung einen Ruhezustand, in dem die erste und die zweite elastische Klinge frei von jeder Verformungsspannung sind, und einen ersten und einen zweiten stabilen Funktionszustand einnehmen kann, in denen die erste und die zweite elastische Klinge jeweils eine Konvexität aufweisen, wobei die Konvexität von jeder von der ersten und der zweiten elastischen Klinge beim Übergang von einem von dem ersten und dem zweiten stabilen Funktionszustand in den anderen ihre Richtung ändert, **dadurch gekennzeichnet, dass** jede von der ersten und der zweiten elastischen Klinge vorgeformt ist, um bereits im Ruhezustand eine Konvexität aufzuweisen, wobei die Konvexität von einer von der ersten und der zweiten elastischen Klinge beim Übergang von dem Ruhezustand in einen von dem ersten und dem zweiten stabilen Funktionszustand ihre Richtung ändert.

2. Bistabile mechanische Vorrichtung nach Anspruch 1, **dadurch gekennzeichnet, dass** sie im ersten und im zweiten stabilen Funktionszustand im Wesentlichen identische Energiepegel aufweist.

3. Bistabile mechanische Vorrichtung nach Anspruch 1 oder 2, **dadurch gekennzeichnet, dass** sie einen starren Chassis (2; 2; 16; 21) umfasst, der die erste und die zweite elastische Klinge (5, 6; 5; 6'; 17, 18; 24, 27) trägt.

4. Bistabile mechanische Vorrichtung nach Anspruch 3, **dadurch gekennzeichnet, dass** die erste und die zweite elastische Klinge (5, 6; 5', 6') zusammen eine Feder (3; 3'), deren zwei Enden (5a, 6a; 5a'; 6a') an dem starren Chassis (2; 2') befestigt sind, bilden oder Teil davon sind.

5. Bistabile mechanische Vorrichtung nach Anspruch 4, **dadurch gekennzeichnet, dass** im Ruhezustand und in dem ersten und dem zweiten stabilen Funktionszustand ein Mittelpunkt (8) der Feder (3) sich auf der Geraden (D) befindet, die durch die zwei Enden (5a, 6a) verläuft.

6. Bistabile mechanische Vorrichtung nach Anspruch 4, **dadurch gekennzeichnet, dass** im Ruhezustand und im ersten und im zweiten stabilen Funktionszustand ein Mittelpunkt (8') der Feder (3') sich außerhalb der Geraden (D') befindet, die durch die zwei Enden (5a', 6a') verläuft.

7. Bistabile mechanische Vorrichtung nach Anspruch 3, **dadurch gekennzeichnet, dass** die zwei Enden (17a, 18a) von jeder von der ersten und der zweiten elastischen Klinge (17, 18) an dem starren Chassis (16) befestigt sind, und dadurch, dass im ersten und im zweiten stabilen Funktionszustand ein starres und in Bezug zu dem starren Chassis (16) bewegliches Verbindungselement (19) die entsprechenden Mittelteile der ersten und zweiten elastischen Klinge (17, 18) verbindet.

8. Bistabile mechanische Vorrichtung nach Anspruch 3, **dadurch gekennzeichnet, dass** sie eine erste und eine zweite Stufe (22, 23) umfasst, wobei die erste Stufe (22) die erste elastische Klinge (24), eine dritte vorgeformte elastische Klinge (25), die im Wesentlichen parallel zur ersten elastischen Klinge (24) ist, und ein erstes starres Verbindungselement (26) umfasst, das die Mittelteile der ersten und der dritten elastischen Klinge (24, 25) verbindet, wobei die zweite Stufe (23) die zweite elastische Klinge (27), eine vierte vorgeformte elastische Klinge (28), die im Wesentlichen parallel zur zweiten elastischen Klinge (27) ist, und ein zweites starres Verbindungselement (29) umfasst, das die Mittelteile der zweiten und der vierten elastischen Klinge (27, 28) miteinander verbindet, wobei die zwei Enden (24a, 27a, 25a, 28a) von jeder von der ersten bis vierten elastischen Klinge (24, 27, 25, 28) an dem starren Chassis (21) befestigt sind, und dadurch, dass das erste und das zweite Verbindungselement (26, 29) im ersten und im zweiten stabilen Funktionszustand zusammengebaut sind.

9. Bistabile mechanische Vorrichtung nach einem der Ansprüche 3 bis 8, **dadurch gekennzeichnet, dass** die elastischen Klingen und das starre Chassis ein selbes monolithisches Teil bilden oder Teil davon sind.

10. Mechanismus, der eine bistabile mechanische Vorrichtung nach einem der Ansprüche 1 bis 9 und mindestens ein Spannungsorgan (12) umfasst, um die elastischen Klingen zu spannen und es der bistabilen mechanischen Vorrichtung zu erlauben, bei der Verwendung abwechselnd den ersten und den zweiten stabilen Funktionszustand einzunehmen.

11. Mechanismus nach Anspruch 10, der ferner mindestens ein Ausgangsorgan (7) zum Empfangen der von den elastischen Klingen abgegebenen Energie umfasst.

12. Mechanismus nach Anspruch 11, **dadurch gekennzeichnet, dass** das mindestens eine Spannungsorgan (12) eine erste Wippe umfasst und das mindestens eine Ausgangsorgan (7) eine zweite Wippe umfasst.

13. Uhrmechanismus, der einen Mechanismus nach einem der Ansprüche 10 bis 12 umfasst.

14. Verfahren zur Montage einer bistabilen mechanischen Vorrichtung nach einem der Ansprüche 1 bis 9 in einem Mechanismus, **dadurch gekennzeichnet, dass** es die folgenden Schritte umfasst:
- Montieren der bistabilen mechanischen Vorrichtung im Ruhezustand auf einer Stütze (4) des Mechanismus;
- Verformen von einer von der ersten und der zweiten elastischen Klinge bis zum Umkehren der Richtung ihrer Konvexität, um die bistabile mechanische Vorrichtung in einen von dem ersten und dem zweiten stabilen Funktionszustand übergehen zu lassen;
- Zum-Zusammenwirken-Bringen von mindestens einem Spannungsorgan (12) mit der bistabilen mechanischen Vorrichtung, um es der bistabilen mechanischen Vorrichtung zu erlauben, bei der Verwendung abwechselnd den ersten und den zweiten stabilen Funktionszustand einzunehmen.

## Claims

1. Bistable mechanical device comprising a first elastic strip (5; 5'; 17; 24) and a second elastic strip (6; 6'; 18; 27), the bistable mechanical device being able to be in a rest state in which the first and second elastic strips are free of any deformation stress and in first and second stable operating states in which the first and second elastic strips each have a convexity, the convexity of each of the first and second elastic strips changing direction upon passing from one of the first and second stable operating states to the other, **characterised in that** each of the first and second elastic strips is preformed to already have a convexity in the rest state, the convexity of one of the first and second elastic strips changing direction upon passing from the rest state to one of the first and second stable operating states.

2. Bistable mechanical device as claimed in claim 1, **characterised in that** it has substantially identical energy levels in the first and second stable operating states.

3. Bistable mechanical device as claimed in claim 1 or 2, **characterised in that** it comprises a rigid frame (2; 2'; 16; 21) bearing the first and second elastic strips (5, 6; 5', 6'; 17, 18; 24, 27).

4. Bistable mechanical device as claimed in claim 3, **characterised in that** the first and second elastic strips (5, 6; 5', 6') together form or are part of a spring (3; 3'), the two ends (5a, 6a; 5a', 6a') of which are fixed to the rigid frame (2; 2').

5. Bistable mechanical device as claimed in claim 4, **characterised in that** in the rest state and in the first and second stable operating states a middle point (8) of the spring (3) is located on the straight line (D) passing through said two ends (5a, 6a).

6. Bistable mechanical device as claimed in claim 4, **characterised in that** in the rest state and in the first and second stable operating states a middle point (8') of the spring (3') is located away from the straight line (D') passing through said two ends (5a', 6a').

7. Bistable mechanical device as claimed in claim 3, **characterised in that** the two ends (17a, 18a) of each of the first and second elastic strips (17, 18) are fixed to the rigid frame (16), and **in that** in the first and second stable operating states a rigid linking element (19) which is moveable with respect to the rigid frame (16) connects the respective centre parts of the first and second elastic strips (17, 18).

8. Bistable mechanical device as claimed in claim 3, **characterised in that** it comprises first and second stages (22, 23), the first stage (22) comprising the first elastic strip (24), a third preformed elastic strip (25) substantially in parallel with the first elastic strip (24) and a first rigid linking element (26) connecting the centre parts of the first and third elastic strips (24, 25), the second stage (23) comprising the second elastic strip (27), a fourth preformed elastic strip (28) substantially in parallel with the second elastic strip (27) and a second rigid linking element (29) connecting the centre parts of the second and fourth elastic strips (27, 28), the two ends (24a, 27a, 25a, 28a) of each of the first to fourth elastic strips (24, 27, 25, 28) being fixed to the rigid frame (21), and **in that** in the first and second stable operating states the first and second linking elements (26, 29) are attached to one another.

9. Bistable mechanical device as claimed in any one of claims 3 to 8, **characterised in that** said elastic strips and the rigid frame form or are part of a single monolithic piece.

10. Mechanism comprising a bistable mechanical device as claimed in any one of claims 1 to 9 and at least one winding member (12) for winding said elastic strips and allowing the bistable mechanical device to be, in use, in the first and second stable operating states alternately.

11. Mechanism as claimed in claim 10, further comprising at least one output member (7) for receiving the energy released by said elastic strips.

12. Mechanism as claimed in claim 11, **characterised in that** said at least one winding member (12) comprises a first lever and said at least one output member (7) comprises a second lever.

13. Timepiece mechanism comprising a mechanism as claimed in any one of claims 10 to 12.

14. Method for mounting a bistable mechanical device as claimed in any one of claims 1 to 9 in a mechanism, **characterised in that** it comprises the following steps:
- mounting the bistable mechanical device in the rest state on a support (4) of the mechanism;
- deforming one of the first and second elastic strips until the direction of its convexity is reversed so as to place the bistable mechanical device into one of the first and second stable operating states;
- causing at least one winding member (12) to co-operate with the bistable mechanical device to allow the bistable mechanical device to be, in use, in the first and second stable operating states alternately.
